# FASCICULE DE BREVET EUROPEEN

(11) **EP 0 956 394 B1**
(45) Date de publication et mention de la délivrance du brevet: **18.08.2004**
(21) Numéro de dépôt: 97953987.1
(22) Date de dépôt: 31.12.1997
(51) Int. Cl.: E02B 3/06

(54) **PERFECTIONNEMENTS AUX DIGUES FIXES DE TYPE CAISSON PARTIELLEMENT IMMERGEES**
FESTER DEICH IN FORM EINES TEILWEISE IM WASSER EINGETAUCHTEN SENKKASTENS
IMPROVEMENTS TO FIXED PARTIALLY IMMERSED CAISSON DIKES

(30) Priorité: 03.01.1997 FR 9700037; 03.01.1997 FR 9700038
(43) Date de publication de la demande: 17.11.1999
(73) Titulaire: SAIPEM S.A., 78180 Montigny-le-Bretonneux (FR); Le Gouvernement Princier, représenté par Monsieur le Ministre d'Etat de la Principauté, 98000 Monaco (MC)
(72) Inventeur: ROGER, Pierre, F-92270 Bois-Colombes (FR); COLMARD, Christophe, F-78280 Guyancourt (FR)
(74) Mandataire: Schrimpf, Robert
(86) Numéro de dépôt international: PCT/FR1997/002471
(87) Numéro de publication internationale: WO 1998/029610

(56) Documents cités:
- EP-A- 0 381 572
- CH-A- 559 289
- DE-C- 4 025 002
- FR-A- 1 081 798
- FR-A- 1 417 153
- FR-A- 1 505 485
- FR-A- 2 334 789
- FR-A- 2 729 981
- US-A- 4 502 816
- PATENT ABSTRACTS OF JAPAN vol. 097, no. 001, 31 janvier 1997 & JP 08 232235 A (FUJITA CORP), 10 septembre 1996,

## Description

L'invention concerne une digue fixe, de type caisson, disposée entre une étendue d'eau amont soumise à 1a houle et une étendue d'eau aval à protéger des effets de la houle, cette digue étant partiellement immergée de façon à laisser l'eau circuler sous la digue.

Des modes de réalisation de ce type de digue sont décrits par exemple, dans les publications de demandes de brevet FR-A-2 729 981 et EP 0 381 572.

L'invention s'applique notamment aux digues montées sur des pieux, le mot «pieu» désignant ici toute structure apte à porter la digue tout en laissant l'eau circuler sous la digue, le cas le plus fréquent étant effectivement celui des pieux de fondation.

Ces digues sont conçues pour constituer un obstacle hydrodynamique généré par la masse d'eau en mouvement sous la digue.

L'étendue d'eau amont est généralement une mer, tandis que l'étendue d'eau aval est généralement un port.

La digue présente un front tourné vers l'étendue d'eau qui est située en aval de la digue et que l'on appellera front aval et un front opposé tourné par conséquent vers l'étendue d'eau située en amont, et que l'on appellera front amont.

Un premier aspect de l'invention concerne le front aval.

Le but principal de l'invention est de fournir une configuration de front aval qui permette au volume d'eau situé au dessus de celui ci, alternativement, de stocker puis de restituer les quantités d'eau transmises puis ponctionnées par le phénomène hydraulique développé sous la digue.

L'énergie transmise sous le caisson est ainsi canalisée en grande partie dans cette nouvelle zone liquide et non plus dans l'étendue d'eau en aval de la digue.

Selon une première réalisation de l'invention, la partie du front aval qui est susceptible d'être concernée par le mouvement de l'eau sous l'effet de la houle est pour l'essentiel inclinée d'un angle compris entre 25 à 60° en pente descendante vers le plan d'eau aval, en sorte que l'eau qui passe sous la digue de l'amont vers l'aval lors du retrait de la vague côté amont soit stockée sur cette partie du front aval et soit restituée sous la digue avec des vitesses horizontales dirigées vers l'amont, lors de la phase suivante d'ascension de la vague en amont de la digue.

C'est au-dessus de cette partie que se trouve la nouvelle zone liquide.

Cette configuration de front aval produit en outre une augmentation des effets tourbillonnaires à proximité de ce front pour mieux dissiper l'énergie de la houle.

Un autre but atteint par l'invention, en plus de participer à l'atténuation de la houle incidente, est de peu réfléchir les ondes issues de l'agitation générée dans l'étendue aval, cette agitation étant générée par les ondes passant sous l'ouvrage, celles réfléchies par le site à protéger et celles réfléchies par la face aval de l'ouvrage.

Des digues à front aval incliné, plan ou en escalier, sont connues mais ne sont pas conçues pour accomplir les mêmes fonctions que dans la présente invention, soit parce qu'elles reposent directement sur le fond et ne laissent pas l'eau se déplacer sous la digue (US 4 502 816 ; FR-A- 2 729981 (figure 3), Patent Abstracts of Japan vol. 8, n° 207 (M-327)), soit parce qu'elle ne permettent pas de stocker l'eau et de la renvoyer sous l'ouvrage (EP 0 381 572, fig. 6 ; FR 1 081 798).

Dans un mode de réalisation préféré de l'invention l'inclinaison de cette partie de front aval est comprise entre 25 et 40° et de façon encore davantage préférée entre 30 et 40° par rapport à l'horizontale.

Cette partie inclinée est de préférence mais non nécessairement constituée par un plan, éventuellement muni de rugosités.

Dans des réalisations préférées, le front aval présente encore une ou plusieurs des caractéristiques suivantes :
- ladite partie inclinée (AB) du front aval n'est émergée que d'une valeur voisine de la hauteur de la houle transmise.
- ladite partie inclinée (AB) du front aval est d'une largeur comprise entre 1/4 et 1/3 de la largeur totale de la digue.
- la surface triangulaire délimitant la masse d'eau au repos sur ladite partie inclinée (AB) du front aval n'est pas inférieure à l'immersion de l'ouvrage multipliée par le huitième de la largeur de la digue.

L'invention ajoute donc au principe de base connu des digues caisson à immersion partielle provoquant l'amortissement de la masse d'eau en mouvement sous la digue, une autre masse oscillante côté aval en opposition de phase avec celle en mouvement devant l'ouvrage afin d'amplifier le phénomène d'amortissement et par la même de diminuer les phénomènes de réflexion pouvant se développer dans le plan d'eau aval.

Un deuxième aspect de l'invention concerne le front amont de la digue.

Il a déjà été proposé (EP 0 381 572) de munir le front amont d'une digue caisson fixe partiellement immergée d'une partie horizontale immergée pour limiter l'effet des vitesses verticales responsables de l'excitation du système, cette configuration qui concentre l'énergie de la vague sur la partie avant de l'ouvrage augmentant l'efficacité mais accroissant les efforts horizontaux (effets de claque sur le mur vertical amont). De plus lorsque la vague arrive au niveau de l'avancée plane, sa cambrure devient extrême et un déferlement peut même se produire (efforts verticaux importants).

Un but de l'invention est d'améliorer une telle configuration du front amont de la digue pour limiter les effets de claque, augmenter encore l'effet de chasse lors du retrait de la vague et augmenter également les effets tourbillonnaires.

On y parvient selon l'invention, en concevant le front amont avec une avancée horizontale immergée suivie d'une partie cambrée coupant la surface lisse de l'eau et s'incurvant progressivement depuis l'avancée horizontale jusqu'à la verticale.

Dans un mode de réalisation préféré, on donne à cette partie cambrée du front amont une forme parabolique comme cela est réalisé typiquement sur les couronnements de digue ou protection de talus en extrémité de plage (FR 1 505 485).

Dans un mode de réalisation perfectionnée, on donne à cette partie cambrée du front amont une forme épicycloïdique.

Un troisième aspect de l'invention concerne la partie centrale du caisson.

Selon l'invention cette partie est munie d'une chambre d'atténuation 11 ouverte vers le dessous de la digue et accessible à l'eau en mouvement sous la digue, de largeur au plus égale à 20% et de préférence au plus égale à 10% de la largeur totale (d'amont en aval) de la digue.

Dans une réalisation préférée, on dispose dans cette chambre des moyens pour dissiper l'énergie de la masse d'eau en mouvement vertical dans la chambre, par exemple des plaques perforées horizontales.

Le but de ce troisième aménagement du caisson est de limiter les efforts verticaux s'appliquant aux digues partielles, d'augmenter la dissipation de l'énergie de la houle incidente par effets tourbillonnaires et de diminuer le coefficient de transmission des digues partielles pour les faibles périodes de houle.

On a déjà décrit des digues accessibles à l'eau en mouvement sous la digue (FR 1 417 153 ; CH 559 289 ; DE 4 025 002) mais il s'agit de digues de type cloche et non de type caisson, ou de digues flottantes, dont la chambre ouverte sur le dessous de la digue n'a pas la même fonction que celle de la présente invention.

Il est essentiel pour la présente invention que l'entrée de la chambre ne concerne qu'une faible partie de la largeur de la digue, en sorte que le fonctionnement général de la digue ne soit pas modifié.

Il est avantageux de combiner dans une même digue les différents aspects de l'invention, réalisant ainsi un ouvrage efficace (notamment pour les grandes périodes) qui favorise la dissipation de l'énergie de la houle par effets tourbillonnaires, qui limite les efforts dans la structure (notamment pour les grandes périodes) et qui atténue les phénomènes de résonance possible de la digue avec le site à protéger.

Une structure de digue conforme à la présente invention est particulièrement intéressante pour protéger un site où se pose un problème de grande profondeur.

Elle est toujours avantageuse par rapport à une digue parallélépipédique partielle en ce qui concerne la réduction de la quantité de matériaux de construction et l'encombrement de la digue, pour des performances aux moins égales.

L'invention sera encore expliquée ci-après, en référence aux figures des dessins joints, la description et les figures étant mises à profit pour faire apparaître diverses particularités de l'invention et des modes de réalisation qui sont décrits et représentés.

Pour pouvoir quantifier l'efficacité de la digue, nous introduisons les coefficiencs Kt et Kpm.

Kt est le coefficient de transmission de la houle lorsque la digue protège un plan d'eau infini ou bien une plage fortement amortissante, il n'y a alors pas d'interaction du site avec l'ouvrage. Kt=Ht/Hi avec Ht hauteur de la houle mesurée derrière l'ouvrage et Hi hauteur de la houle incidente.

Lorsque le site à protéger est totalement réfléchissant (Mur vertical d'un quai par exemple) et dans le cas où la distance entre la partie avale de l'ouvrage et ce mur vertical est égale à un nombre entier de la demie longueur d'onde de la houle incidente (voir figures 2 et 3) nous pouvons rencontrer pour la plupart des digues partielles (les digues parallélépipédiques par exemple) des différences de hauteurs d'eau dans le plan d'eau aval supérieures à celles mesurées en amont de la digue (Kt>>1) par mise en résonance du plan d'eau. Ce n'est jamais le cas de la présente invention qui réduit au minimum ce phénomène du fait de sa grande efficacité et du faible pouvoir réflecteur du plan incliné aval. Afin de stigmatiser ce phénomène de résonance de l'ouvrage avec le site à protéger, nous avons introduit le coefficient Kpm d'agitation relative maximale que nous comparons au coefficient de référence Kt. Kpm = Hmaxi/Hi avec Hmaxi différence de hauteur maximale mesurée dans le plan d'eau aval en condition de résonance.

Sur les figures :
- la figure 1 est une vue de principe en coupe transversale d'une digue présentant une configuration de front aval conforme à la présente invention ;
- les figures 2 et 3 sont des schémas du principe de résonance d'une digue avec un site à protéger ;
- les figures 4 et 5 sont des schémas du champ des vitesses moyennées sur une centaine de cycles de houle obtenus par vélocimétrie laser respectivement avec une digue à fronts verticaux et une digue présentant un front aval incliné conforme à la présente invention ;
- les figures 6 et 7 sont des schémas du champ des vitesses instantanées respectivement dans le cas d'une digue à fronts verticaux et d'une digue présentant un front aval incliné conforme à la présente invention, lors de l'ascension de la vague sur le front amont de la digue;
- les figures 8 et 9 sont des schémas respectivement analogues à ceux des figures 6 et 7 lors du retrait de la vague sur le front amont de la digue;
- la figure 10 est un graphique comparatif des performances d'une digue à fronts verticaux amont et aval avec celle équipée d'un plan aval incliné de 35° et amont vertical, en condition de résonance (lorsque le site à protégé est fortement réfléchissant et qu'il est distant de n demie longueurs d'onde de l'ouvrage).
- la figure 11 est un graphique montrant l'efficacité de l'inclinaison du front aval de la digue pour différentes périodes de houle le front amont étant vertical.
- la figure 12 est un schéma d'une digue présentant un front amont conforme à la présente invention;
- la figure 13 est un schéma d'une réalisation d'une digue présentant un front aval et un front amont conformes à la présente invention;
- la figure 14 est un schéma du champ des vitesses lors de l'ascension d'une vague sur le front amont dans le cas d'une digue conforme à la figure 13;
- la figure 15 est un schéma du champ de vitesses lors du retrait de la vague du front amont dans le cas d'une digue conforme à la figure 13;
- la figure 16 est un graphique comparatif montrant l'amélioration du coefficient de transmission apporté par une digue présentant un front aval incliné et un front amont de forme épicycloïdique conformes à la présente invention par rapport à une digue à fronts verticaux, dans le cas où le plan d'eau aval est infini et où le plan d'eau est en condition de résonance. Les digues comparées sont de même largeur et immergés de la même cote;
- la figure 17 est un graphique comparatif montrant l'amélioration du coefficient de transmission apporté par une digue présentant un front aval incliné et un front amont de forme épicycloïdique conformes à la présente invention par rapport à une digue à fronts verticaux, dans le cas où le plan d'eau aval est infini. Les digues comparées sont de même largeur et immergés de la même cote;
- la figure 18 est un graphique analogue à celui de la figure 17 dans le cas où la présente invention est deux fois moins large que la digue à fronts verticaux, et pour même immersion;
- les figures 19 à 21 représentent différentes réalisations d'une digue conforme à la présente invention munie d'une chambre d'atténuation 11,
- la figure 22 est un graphique qui montre l'efficacité d'une chambre d'atténuation pour la diminution des efforts verticaux, et,
- la figure 23 représente la réalisation d'une digue conforme à la présente invention munie d'une chambre d'atténuation équipée de moyen de dissipation d'énergie.

La digue représentée sur la figure 1 est un caisson 1 partiellement immergé dans une étendue d'eau entre une zone amont 3 où se produit la houle, par exemple un port, qu'il faut protéger des effets de la houle.

Le caisson est maintenu rigidement à une cote d'immersion définie soit par une structure métallique ou en béton, soit par des pieux 2 verticaux ou inclinés. Une protection contre l'affouillement de la base des éléments de soutènement peut s'avérer nécessaire si le fond est granulaire.

Ce type d'ouvrage peut être construit à terre sous forme de petits modules et mis en place par des engins de levage. Il peut être également construit dans de plus larges dimensions et être convoyé par flottaison. Il peut également être construit sur place à la manière des ponts.

Conformément à la présente invention le caisson présente un front aval 5 dont la partie AB concernée par le mouvement de l'eau est constituée par une paroi inclinée descendant vers l'aval suivant un angle α d'environ 35° par rapport à l'horizontale.

On a comparé (figures 4 à 9), les champs des vitesses obtenus dans le cas d'une digue parallélépipédique à front aval vertical 5' (figures 4, 6, 8) et dans le cas d'une digue à front aval incliné 5 (figures 5, 7, 9). On constate que les vitesses instantanées (fig. 7 et 9) et les vitesses moyennes (fig. 5) aux alentours de la partie aval de la digue sont beaucoup plus actives dans le cas d'une digue conforme à la présente invention.

Cette paroi inclinée 5 constitue un stockeur d'énergie potentielle:

Lors de l'ascension de la vague côté amont la masse d'eau coté aval contribue à l'alimentation de la houle incidente. Les vitesses en aval de la digue de la présente invention (figures 6 et 7), prennent l'orientation de la paroi inclinée. On constate que la masse liquide au-dessus du plan incliné aval est fortement sollicitée lors de l'ascension de la vague coté amont et qu'elle permet un découplage partiel de masse d'eau en aval de l'ouvrage de la masse d'eau en mouvement sous le caisson.

Lors du retrait de la vague côté amont (figures 8 et 9), les vitesses horizontales sous le caisson se combinent sous forme de vitesses verticales ascendantes. Dans le cas d'un front perpendiculaire aval ces vitesses développent une cinématique de houle dans la masse d'eau aval. Dans le cas d'un front aval incliné, ces vitesses sont principalement réorientées parallèlement au profil aval à l'inverse du sens de la propagation de la houle.

La masse d'eau en mouvement sous le caisson est stockée sur la partie aval potentiellement lors du retrait de la vague de la partie amont puis restituée sous le caisson lors de l'ascension de la vague coté amont.

La paroi inclinée découple donc partiellement la masse d'eau côté aval de la masse d'eau située sous la digue, laquelle est l'excitateur du processus de génération de la houle côté aval.

On a quantifié sur la figure 10 les phénomènes de résonance développés par un site fortement réfléchissant protégé par une paroi aval inclinée conformément à l'invention (courbe représentée par des losanges) et par un front classique vertical 5' (courbe représentée par des carrés), la période T de la houle étant représentée en abscisse.

La figue 11 est un graphique montrant l'évolution de la valeur Kt portée en ordonnée, en fonction de l'angle oc d'inclinaison de la paroi aval, pour des périodes T comprises entre 1,2 et 2 secondes (échelle réduite 1/81ième), soit 10 à 18 secondes réelles.

On voit sur cette figure que l'on commence à avoir une amélioration significative lorsque l'angle α est inférieur à 60°.

La figure 12 est le schéma d'un exemple de réalisation d'une digue constituée par un caisson 6 monté sur pieux 7 de façon à être partiellement immergé entre une zone amont 8 et une zone aval 9, ce caisson présentant conformément à la présente invention un front amont constitué par une partie plane 10a suivie d'une partie de courbure épicycloïdique 10b.

Lorsque la vague incidente frappe le front amont, la cambrure de la vague augmente fortement sur la paroi horizontale 10a du fait de la faible profondeur d'immersion. La vague se découpe en deux ondulations diminuant fortement la hauteur de fluctuation du niveau d'eau à l'avant de l'ouvrage.

La vague est ensuite canalisée sur la paroi de courbure épicycloïdique 10b, stockée sous forme d'énergie potentielle, puis restituée sous forme d'un fort courant horizontal dirigé vers l'amont (la forme épicycloïdique est la forme la plus optimisée pour accélérer le fluide). Ce courant qui n'est pas en phase avec la houle, s'oppose à la nouvelle vague incidente (comme cela est schématisé sur la figure 15). Cette opposition, pour une large gamme de périodes, peut générer un déferlement inverse en amont de l'ouvrage. De plus ces vitesses horizontales importantes reculent en amont l'influence des vitesses verticales responsables de la mise en mouvement de la masse d'eau sous le caisson. Le caisson, par ce phénomène, se comporte comme un caisson à fronts verticaux plus large.

Les améliorations dues à la forme du front aval et à celle du front amont se combinent avec synergie dans le cas d'une digue comportant à la fois un front aval incliné conformément à l'invention et un front amont 10 comportant une partie plane et une partie courbe conformément à l'invention, comme représenté sur la figure 13.

Les figures 14 et 15 sont des schémas des champs de vitesses obtenus avec une telle structure lors de l'ascension (figure 14) et du retrait (figure 15) de la vague coté amont.

La figure 16 montre l'évolution de l'agitation du plan d'eau aval en fonction de la période pour deux configurations de site, le cas d'un site fortement réfléchissant (mur vertical d'un quai de port par exemple) et le cas d'un site fortement absorbant (plage de sable de faible pente). Sur cette figure notre présente invention constituée des améliorations aval et amont (triangle dans le cas du site absorbant et croix dans le cas du site fortement réfléchissant) est comparée à une digue partielle parallélépipédique (losanges dans le cas du site absorbant et carré dans le cas du site fortement réfléchissant).

La figure 17 montre l'évolution de la valeur Kt en fonction de la période dans le cas de l'invention présentant l'amélioration aval et amont (losanges) et dans le cas d'un caisson à parois verticales (carrés), ces deux digues partielles ayant même immersion, même largeur et protégeant un site fortement absorbant (plage de sable de faible pente).

La figure 18 est une comparaison analogue. La présente invention (losanges) est dans cet exemple deux fois moins large que l'ouvrage aux parois verticales (carrés).

Les figures 19, 20, 21 et 23 montrent différentes possibilités d'aménager une chambre centrale.

Conformément à l'invention la digue présente, entre son front amont 6 et son front aval 1, une chambre d'atténuation 11, ouverte vers le dessous du caisson pour être accessible à l'eau en mouvement sous le caisson, et de largeur au plus égale à 20% de la largeur de la digue, de préférence au plus égale à 10% de la largeur de la digue et de préférence au moins égale à 6% de la largeur de la digue.

Cette chambre est fermée vers le dessus (fig. 19) ou ouverte par des évents plus ou moins importants (fig. 20) vers le dessus.

Cette chambre peut séparer la digue en deux caissons 1 et 6, complètement indépendants et portés par des pieux distincts (fig. 21).

Le graphique de la figure 22 montre l'efficacité d'une telle chambre concernant la diminution des efforts verticaux.

Les résultats de mesure d'effort à l'échelle 1/52eme sur la digue décrite en figure 20 sont comparés à ceux obtenus sur cette même digue mais non munie de la présente invention (figure 13).

Sur la figure 22, les Fzmax représentent les efforts verticaux maximaux positifs (dirigés vers le haut) pour la configuration de la digue avec chambre et sans chambre. Les Fzmin représentent les efforts verticaux maximaux négatifs (dirigés vers le bas) pour la configuration avec chambre et sans chambre. Dfz représente la différence des efforts négatifs et positifs.

On constate que l'amélioration concernant la diminution des efforts verticaux, en installant une chambre, est importante surtout pour les efforts verticaux négatifs. Grâce à la présente invention ils peuvent être divisés par 2,3 dans le meilleur des cas testés et divisés par 1,05 dans le moins bon cas testé.

La présente invention ne détériore en rien le comportement de la digue au niveau du coefficient de transmission et au niveau des efforts horizontaux. Au contraire elle apporte une nette amélioration au niveau du coefficient de transmission pour les petites périodes de houle.

En créant une rupture de l'écoulement sous la digue, la chambre d'atténuation amplifie également l'absorption de l'énergie de la houle par la formation d'effets tourbillonnaires.

La chambre peut être munie de structures horizontales dissipatrices d'énergie, (figure 23). La dissipation est obtenue en «cassant» les vitesses verticales qui sont générées dans la chambre.

Cet ajout permet d'augmenter l'efficacité de l'ouvrage au niveau de l'atténuation de la houle dans le plan aval.

Des plaques à trous disposées horizontalement semblent une bonne solution.

Un assemblage de corps de petites dimensions emprisonnés dans ladite chambre est également une solution intéressante.

L'invention n'est pas limitée à une conformation particulière du front amont ou aval de la digue et les configurations représentées sur les figures ne sont données qu'à titre d'exemples uniquement, non limitatifs de la portée de l'invention.

La digue incluant ces innovations peut être aménagée, de façon en soi connue, pour constituer une chaussée supérieure, un quai, etc....

Les règles d'application et de dimensionnement général selon l'invention de la digue sont celles des digues partielles connues avec des applications possibles plus larges grâce au coefficient d'atténuation très amélioré. A coefficient de transmission équivalent, on peut donc réduire la largeur de ce type de digue et également alléger la construction du fait que les efforts dus à la houle sont nettement inférieurs (notamment pour les grandes périodes).

Pour les digues partielles parallélépipédiques, on admet généralement les valeurs suivantes:
- Profondeur d'immersion du fond par rapport au zéro hydro, minimum: 1/5ième de la profondeur d'eau ou demie hauteur de la houle incidente maximale (houle centennale), la plus importante de ces deux valeurs étant retenue.
- Il n'est pas intéressant d'aller au-là du 1/3 de la hauteur d'eau sauf si la houle maximale l'impose.

La largeur minimale est liée à la longueur d'onde de la houle du large, et l'on admet généralement comme valeur minimale le 1/3 de cette longueur d'onde (associée à la période minimale) ou la moitié de la hauteur d'eau; la plus forte de ces deux valeurs étant utilisée comme valeur minimale.

Il faut noter que pour une profondeur d'immersion donnée et pour une houle donnée, le coefficient d'atténuation est toujours amélioré par l'augmentation de la largeur de la digue, mais il n'est pas économiquement ni techniquement justifié de chercher des coefficients d'atténuation inférieurs à 0.2 pour les houles maximales.

Dans des réalisations préférées d'une digue comportant un front aval et un front amont selon l'invention :
On retient comme valeurs générales de prédimensionnement :
   - méplat du front amont: 10% de B
   - front amont: 40% de B
   - profil aval: 40% de B
où B est la largeur maximale de la digue.

Selon les cas, cette chambre est formée dans la partie aval de la digue.

L'invention n'est pas limitée aux modes de réalisation qui ont été décrits et qui peuvent être modifiés par adjonction ou suppression ou remplacement des moyens décrits par des moyens de structures différentes mais fonctionnellement équivalents sans sortir du cadre des revendications annexes.

## Revendications

1. Digue fixe de type caisson (1) partiellement immergée entre une étendue d'eau amont (3) et une étendue d'eau aval (4) de façon à laisser l'eau circuler sous la digue, pour atténuer dans l'étendue d'eau située en aval, les effets de la houle qui se produit dans l'étendue d'eau située en amont, **caractérisée en ce que** la partie (AB) du front aval (5) qui est susceptible d'être concernée par le mouvement de l'eau sous l'effet de la houle est pour l'essentiel inclinée d'un angle compris entre 25 et 60° en pente descendante vers le plan d'eau aval, en sorte que l'eau qui passe sous la digue de l'amont vers l'aval lors du retrait de la vague côté amont soit stockée sur cette partie du front aval et soit restituée sous la digue vers l'amont, lors de la phase suivante d'ascension de la vague en amont de la digue.

2. Digue selon la revendication 1 dans laquelle ledit angle(α) est compris entre 25° et 40°.

3. Digue selon la revendication 2 dans laquelle ledit angle (α) est compris entre 30° et 40°.

4. Digue selon la revendication 3 dans laquelle ledit angle (α) est voisin de 35°.

5. Digue selon l'une des revendications 1 à 4, dans laquelle ladite partie (AB) du front aval est constituée par un plan incliné.

6. Digue selon l'une des revendications 1 à 5 dans laquelle ladite partie (AB) du front aval n'est émergée que d'une valeur voisine de la hauteur de la houle transmise.

7. Digue selon l'une des revendications 1 à 6 dans laquelle ladite partie (AB) du front aval est d'une largeur comprise entre 1/4 et 1/3 de la largeur totale de la digue.

8. Digue selon l'une des revendications 1 à 7 dans laquelle la surface triangulaire délimitant la masse d'eau au repos sur la partie (AB) du front aval n'est pas inférieure à l'immersion de l'ouvrage multipliée par le huitième de la largeur de la digue.

9. Digue selon l'une des revendications 1 à 8 et dont le front amont (10) présente une avancée horizontale (10a) immergée suivie d'une partie cambrée (10b), coupant la surface libre de l'eau et s'incurvant progressivement depuis l'avancée horizontale jusqu'à la verticale.

10. Digue selon la revendication 9, dans laquelle ladite partie cambrée (10b) est de forme parabolique.

11. Digue selon la revendication 9, dans laquelle ladite partie cambrée (10b) est de forme épicycloïdique.

12. Digue selon les revendications 1 à 11 qui comporte une chambre d'atténuation (11) ouverte vers le dessous de la digue, entre le front amont et le front aval de la digue, pour être accessible à l'eau en mouvement sous la digue, d'une largeur au plus égale à 20% de la largeur de la digue.

13. Digue selon la revendication 12, dont la chambre d'atténuation a une largeur au plus égale à 10% de la largeur totale de la digue.

14. Digue selon l'une des revendications 12 à 13 dont la chambre d'atténuation (11) a une largeur au moins égale à 6% de la largeur totale de la digue.

15. Digue selon la revendication 12 dont la chambre d'atténuation (11) a une largeur voisine de 8% de la largeur totale de la digue.

16. Digue selon l'une des revendications 12 à 15, dont la chambre d'atténuation (11) comporte des moyens pour dissiper l'énergie de la masse d'eau en mouvement vertical dans la chambre.

17. Digue selon la revendication 16, dont lesdits moyens sont constitués par des plaques perforées horizontales.

18. Digue selon la revendication 16, dont lesdits moyens sont constitués par un nombre important de corps de faibles dimensions emprisonnés dans ladite chambre.

19. Digue selon l'une des revendications 12 à 18 dont la chambre d'atténuation est munie d'évents.

20. Digue selon l'une des revendications 1 à 19 dont les fronts amont et aval sont constitués par les deux faces opposées d'un même caisson (12).

21. Digue selon l'une des revendications 1 à 19 dont les fronts sont constitués par les deux faces opposées d'un groupe de deux caissons (1, 6) qui sont séparés, situés en vis à vis et portés par des pieux respectifs.

22. Digue selon l'une des revendications 1 à 21 et qui est portée par des pieux ou des colonnes gravitaires.

## Patentansprüche

1. Fester Deich vom Senkkasten-Typ (1), der zwischen einer aufwärtigen Wasserfläche (3) und einer abwärtigen Wasserfläche (4) so teilweise ins Wasser eingetaucht ist, daß das Wasser unter dem Deich zirkulieren kann, um die Wirkung des Seegangs, der in der aufwärts gelegenen Wasserfläche auftritt, in der abwärts gelegenen Wasserfläche abzuschwächen, **dadurch gekennzeichnet, daß** jener Bereich (AB) der abwärtigen Stirnseite (5), welcher von der Wasserbewegung unter der Wirkung des Seegangs betroffen sein kann, mit einer abfallenden Steigung im wesentlichen in einem Winkel zwischen 25° und 60° zur abwärtigen Wasserfläche geneigt ist, so daß das Wasser, das von der aufwärtigen Seite zur abwärtigen Seite unter dem Deich hindurchtritt, beim Rücklauf der Welle zur aufwärtigen Seite in diesem Bereich der abwärtigen Stirnseite gespeichert wird, und, während der nächsten Phase des Wellenanstiegs, auf der aufwärtigen Seite des Deichs, unterhalb des Deichs in aufwärtige Richtung rückgeführt wird.

2. Deich nach Anspruch 1, bei dem der Winkel (α) zwischen 25° und 40° liegt.

3. Deich nach Anspruch 2, bei dem der Winkel (α) zwischen 30° und 40° liegt.

4. Deich nach Anspruch 3, bei dem der Winkel (α) annähernd 35° beträgt.

5. Deich nach einem der Ansprüche 1 bis 4, bei dem der Bereich (AB) der abwärtigen Stirnseite von einer geneigten Fläche gebildet wird.

6. Deich nach einem der Ansprüche 1 bis 5, bei dem der Bereich (AB) der abwärtigen Stirnseite nur um eine Höhe aus dem Wasser ragt, die ungefähr der Höhe des übermittelten Seegangs entspricht.

7. Deich nach einem der Ansprüche 1 bis 6, bei dem der Bereich (AB) der abwärtigen Stirnseite von einer Breite ist, die zwischen 1/4 und 1/3 der Gesamtbreite des Deiches liegt.

8. Deich nach einem der Ansprüche 1 bis 7, bei dem die Dreiecksfläche, die im Ruhezustand die Wassermasse auf dem Bereich (AB) der abwärtigen Stirnseite begrenzt, nicht geringer ist, als die Eintauchtiefe der Anlage multipliziert mit einem Achtel der Breite des Deiches.

9. Deich nach einem der Ansprüche 1 bis 8, dessen aufwärtige Stirnseite (10) einen unter Wasser liegenden waagrechten Vorsprung (10a) aufweist, gefolgt von einem gewölbten Bereich (10b), der die freie Wasseroberfläche bricht und sich fortschreitend von dem waagrechten Vorsprung bis zur Senkrechten krümmt.

10. Deich nach Anspruch 9, bei dem der gewölbte Bereich (10b) eine parabolische Form hat.

11. Deich nach Anspruch 9, bei dem der gewölbte Bereich (10b) die Form einer Epizykloide hat.

12. Deich nach den Ansprüchen 1 bis 11, der zwischen der aufwärtigen Stirnseite und der abwärtigen Stirnseite eine zur Unterseite des Deiches hin offene Dämpfungskammer (11) von einer Breite von höchstens 20% der Breite des Deiches umfaßt, um für das sich unter dem Deich bewegende Wasser zugänglich zu sein.

13. Deich nach Anspruch 12, dessen Dämpfungskammer eine Breite von höchstens 10% der Gesamtbreite des Deiches hat.

14. Deich nach einem der Ansprüche 12 bis 13, dessen Dämpfungskammer (11) eine Breite von mindestens 6% der Gesamtbreite des Deiches hat.

15. Deich nach Anspruch 12, dessen Dämpfungskammer (11) eine Breite von annähernd 8% der Gesamtbreite des Deiches hat.

16. Deich nach einem der Ansprüche 12 bis 15, dessen Dämpfungskammer (11) Mittel umfaßt, um die Energie der Wassermasse in vertikaler Bewegung innerhalb der Kammer zu verteilen.

17. Deich nach Anspruch 16, bei dem diese Mittel aus perforierten horizontalen Platten bestehen.

18. Deich nach Anspruch 16, bei dem diese Mittel aus zahlreichen, in der Kammer eingeschlossenen Körpern kleiner Abmessungen bestehen.

19. Deich nach einem der Ansprüche 12 bis 18, dessen Dämpfungskammer mit Öffnungen versehen ist.

20. Deich nach einem der Ansprüche 1 bis 19, dessen aufwärtige und abwärtige Stirnseiten von den beiden gegenüberliegenden Seiten desselben Senkkastens (12) gebildet werden.

21. Deich nach einem der Ansprüche 1 bis 19, dessen Stirnseiten von den beiden gegenüberliegenden Seiten einer Gruppe bestehend aus zwei Senkkästen (1, 6) gebildet werden, welche separiert sind, sich gegenüber liegen und von jeweiligen Pfählen getragen werden.

22. Deich nach einem der Ansprüche 1 bis 21, der von Pfählen oder gravitierenden Säulen getragen wird.

## Claims

1. A fixed dike of the type comprising a caisson (1) partially immersed between an upstream stretch of water (3) and a downstream stretch of water (4) in such a manner as to allow water to flow under the dike in order to cause the effects of swell that occurs in the stretch of water situated upstream to be attenuated in the stretch of water situated downstream, the dike being **characterized in that** the portion (AB) of the downstream front (5) that is likely to be affected by the movement of water under the effect of swell is, for the most part, inclined at an angle lying in the range 25° to 60°, sloping down towards the downstream water surface so that the water which passes under the dike from upstream to downstream during retreat of the wave on the upstream side is stored on said downstream front portion and is returned back under the dike in the upstream direction during the following stage in which the wave upstream from the dike rises.

2. A dike according to claim 1, in which said angle (α) lies in the range 25° to 40°.

3. A dike according to claim 2, in which said angle (α) lies in the range 30° to 40°.

4. A dike according to claim 3, in which said angle (α) is close to 35°.

5. A dike according to any one of claims 1 to 4, in which said portion (AB) of the downstream front is constituted by a sloping plane.

6. A dike according to any one of claims 1 to 5, in which said portion (AB) of the downstream front immerses only by an amount that is close to the height of the swell that is transmitted.

7. A dike according to any one of claims 1 to 6, in which said portion (AB) of the downstream front is of a width lying in the range 1/4th to 1/3rd the total width of the dike.

8. A dike according to any one of claims 1 to 7, in which the triangular surface defining the mass of water at rest on the portion (AB) of the downstream front is not less than the depth of immersion of the work multiplied by 1/8th of the width of the dike.

9. A dike according to any one of claims 1 to 8 and in which the upstream front (10) presents an immersed horizontal projection (10a) followed by a curved portion (10b) passing through the surface of the water and curving progressively from the horizontal projection to the vertical.

10. A dike according to claim 9, in which the curved portion (10b) is parabolic in shape.

11. A dike according to claim 9, in which the curved portion (10b) is epicycloidal in shape.

12. A dike according to any one of claims 1 to 11, including an attenuation chamber (11) open to the underside of the dike, between the upstream front and the downstream front of the dike, so as to be accessible to water moving under the dike, over a width that is no greater than 20% of the width of the dike.

13. A dike according to claim 12, in which the attenuation chamber is of a width that is no greater than 10% of the total width of the dike.

14. A dike according to claim 12 or claim 13, in which the attenuation chamber (11) is of a width that is not less than 6% of the total width of the dike.

15. A dike according to claim 12, in which the attenuation chamber (11) is of a width close to 8% of the total width of the dike.

16. A dike according to any one of claims 12 to 15, in which the attenuation chamber (11) includes means for dissipating the energy of the mass of water moving vertically in the chamber.

17. A dike according to claim 16, in which said means are constituted by horizontal perforated plates.

18. A dike according to claim 16, in which said means are constituted by a large number of bodies of small dimensions held captive in said chamber.

19. A dike according to any one of claims 12 to 18, in which the attenuation chamber is provided with vents.

20. A dike according to any one of claims 1 to 19, in which the upstream and downstream fronts are constituted by two opposite faces of the same caisson (12).

21. A dike according to any one of claims 1 to 19, in which the fronts are constituted by two opposite faces of a group of two caissons (1, 6) which are separate, situated facing each other, and carried on respective piles.

22. A dike according to any one of claims 1 to 21, and carried by piles or gravity columns.
